# FASCICULE DE BREVET EUROPEEN

(11) **EP 1 937 095 B1**
(45) Date de publication et mention de la délivrance du brevet: **14.04.2010**
(21) Numéro de dépôt: 06743735.0
(22) Date de dépôt: 21.04.2006
(51) Int. Cl.: A42B 3/08

(54) **PERFECTIONNEMENT POUR MOYENS DE MAINTIEN D'UN CASQUE DE PROTECTION**
VERBESSERUNG AN DEN HALTEMITTELN EINES SCHUTZHELMS
IMPROVEMENT FOR THE RETAINING MEANS OF A PROTECTIVE HELMET

(30) Priorité: 25.04.2005 FR 0504131; 04.01.2006 FR 0600174
(43) Date de publication de la demande: 02.07.2008
(73) Titulaire: MSA Gallet, 01400 Châtillon sur Chalaronne (FR)
(72) Inventeur: MICHEL, Pascal, F-01400 Dompierre Sur Chalaronne (FR)
(74) Mandataire: Delorme, Nicolas
(86) Numéro de dépôt international: PCT/FR2006/000917
(87) Numéro de publication internationale: WO 2006/114514

(56) Documents cités:
- WO-A-93/05672
- FR-A- 2 550 923
- US-A- 3 478 365
- US-A- 4 901 373
- US-A- 5 685 020
- US-A- 5 946 735

## Description

La présente invention concerne un casque de protection et plus particulièrement les moyens de maintien et de positionnement dudit casque, et notamment une jugulaire destinée à la fixation du casque sur la tête de son utilisateur.

On connaît déjà des casques de protection qui sont utilisés dans différents domaines et portés par des utilisateurs divers tels que les cyclistes, les motocyclistes, les sapeurs pompiers, les skieurs et autres, tels que les soldats les pilotes d'avion ou d'hélicoptères. Tous tes casques actuels, quelle que soit leur utilisation, comprennent une coque rigide externe ayant la forme générale d'une sphère comprenant une ouverture faciale et dont ta cavité ainsi formés comprend des éléments de rembourrage de protection et de confort destinés à emboîter la tête de l'utilisateur. Par ailleurs, le casque est retenu traditionnellement sur la tête de l'utilisateur par des moyens de maintien et de positionnement, comme par exemple une jugulaire souple fixée aux parties latérales du casque. Il est actuellement très délicat de réalise une retenue et un positionnement corrects du casque par rapport à la tête de l'utilisateur. Le casque peut alors se révéler un objet d'inconfort pour celui-ci et il n'assure pas sa fonction de protection dans de bonnes conditions.

On connaît de nombreux casques de protection et tous comportent une jugulaire, comme par exemple les casques divulgués par les brevets antérieurs US 5,946,735 ou encore US 5,685,020.

En particulier, si des dispositifs améliorés de positionnement du casque sur la tête de l'utilisateur ont été prévus en fonction des différentes tailles de crâne, c'est-à-dire du volume global de la boîte crânienne, aucun ne tient réellement compte des différentes morphologies de tête d'utilisateur.

Ainsi, la présente invention a pour but de remédier aux inconvénients précités et donc de proposer une solution qui permette, à l'aide de moyens simplets, fiables et faciles à mettre en oeuvre, d'affiner le positionnement du casque sur la tête de l'utilisateur quelle que soit sa morphologie.

Selon la caractéristique principale du casque de protection selon l'invention,

le casque de protection formé en partie par une coque externe principale de plan de symétrie longitudinal est du type comportant des moyens de maintien et de positionnement destinés à permettre sa fixation sur la tête d'un utilisateur, lesdits moyens comportant au moins un ensemble de sangles avant souples formant la jugulaire dont deux extrémités sont fixées à la coque en des points d'accrochage disposés au niveau des portions latérales de paroi correspondante, est caractérisé en ce que les moyens de maintien et de positionnement comportent des moyens de réglage en position permettant le positionnement des points d'accrochage à la coque des extrémités des sangles avants gauche et droite, dans au moins deux positions, à savoir une position avant et une position arrière, et/ ou une position haute et une position basse.

Selon des caractéristiques complémentaires, les moyens de réglage en position sont constitués par une boucle d'accrochage de sangle en formant l'extrémité de sangle qui coopère dans une lumière de coulissement ménagée le coulissement de la boucle d'accrochage dans la lumière étant destinée à être bloqué dans une pluralité de positions constituant les différentes positions.

Selon une autre caractéristique, la boucle d'accrochage comporte une patte de forme complémentaire avec celle d'une pluralité de fenêtres de blocage disposées parallèlement à la lumière, le changement de position étant réalisé par poussée manuelle sur la patte logée dans une des fenêtres et coulissement de la patte jusqu'à son logement dans une autre fenêtre de blocage.

Notons que la lumière de coulissement et les fenêtres de blocage sont réalisées dans une pièce d'indexage solidaire de la coque, au niveau des portions de parois latérales.

Ajoutons que la pièce d'indexage est avantageusement une pièce intermédiaire indépendante fixée à l'intérieur ou à l'extérieur de la coque, à la portion de paroi latérale correspondante.

Selon des variantes de réalisation, la lumière de coulissement s'étend selon un arc de cercle, ou de façon rectiligne, de façon à être soit inclinée soit horizontale soit verticale.

L'invention est plus particulièrement adaptée à un casque dont les moyens de maintien et de positionnement comprennent une jugulaire dite de type 3 points, constituée par exemple par un ensemble de sangles souples, à savoir une sangle avant et une sangle arrière.

D'autres caractéristiques et avantages de l'invention se dégageront de la description qui va suivre en regard des dessins annexés qui ne sont donnés qu'à titre d'exemples non limitatifs.
Les figures 1 à 3 illustrent le mode de réalisation préféré du casque de protection selon l'invention.
La figure 1 est une vue en perspective du casque de l'invention.
La figure 2 est une vue en coupe du casque de la figure 1 selon l'axe A-A.
Les figures 3 et 4 représentent deux étapes de montage du casque selon l'invention.
Les figures 5, 6 et 7 représentent des variantes d'exécution.

Le casque de protection représenté à titre d'exemple à la figure 1 à portant la référence générale (1) est par exemple un casque de pompier, (mais pourrait être un casque d'un tout autre genre, comme par exemple un casque militaire, de cycliste, de motocycliste ou autre) qui présente un plan longitudinal de symétrie générale (P) qui comprend de façon connue en soi une coque externe principale (2) présentant une ouverture faciale avant (3).

La coque externe principale (2) est constituée par une paroi sensiblement sphérique de plan général vertical de symétrie (P) qui est réalisée avantageusement en matériau composite du type comprenant un empilage de couches de fibres de renfort, imprégnées et liées entre elles par une matrice en résine. Les fibres peuvent être des fibres de verre, d'aramide, de Nylon, de polyéthylène ou de carbone, tandis que la matrice peut être une résine du type thermodurcissable ou thermoplastique. Bien entendu, la coque pourrait être en tout autre matériau comme, par exemple, en acier.

La coque externe principale (2) comprend plusieurs portions de paroi, comme le montre la figure 1, à savoir une portion avant supérieure de paroi (4) prolongée vers l'arrière par une portion arrière supérieure de paroi (5), elle-même prolongée vers le bas par une portion arrière inférieure de paroi (6), et comprend, par ailleurs, deux portions latérales de paroi (7a, 7b). La portion avant supérieure (4) correspond à la zone occupée par le front de l'utilisateur et est limitée par la bordure supérieure (8) de l'ouverture faciale (3) qui, quant à elle, est limitée latéralement par deux bordures latérales (9). La portion arrière supérieure de paroi (5) correspond à la zone occupée par la boîte crânienne de l'utilisateur, tandis que la portion arrière inférieure de paroi (6) correspond à la zone occupée par la nuque de l'utilisateur. Ajoutons à cela que la paroi de la coque est limitée vers le bas par une bordure inférieure (10). Les portions latérales de paroi (7a, 7b) correspondent aux zones occupées par les oreilles de l'utilisateur et sont limitées vers l'avant par la bordure latérale correspondante (9) de l'ouverture faciale (3) et vers le bas par la bordure inférieure (10).

Selon l'invention, le casque de protection (1) comporte des moyens de maintien et de positionnement destinés à permettre son ajustement et sa fixation sur la tête de l'utilisateur, lesdits moyens comportant une jugulaire (11). La jugulaire (11) est avantageusement de type trois points (Xa, Xb, Y), et est constituée par un ensemble de sangles souples, à savoir une sangle avant (12) et une sangle arrière (13).

La sangle avant (12) est constituée d'une portion gauche (12a) de sangle avant et d'une portion droite (12b) de sangle avant, tandis que la sangle arrière (13) est constituée par une portion gauche (13a) de sangle arrière et une portion droite (13b) de sangle arrière, tel qu'illustré figure 1.

Les portions gauches (12a) et droite (12b) de sangle avant se rejoignent entre elles au niveau d'une pièce centrale (15) qui épouse le menton de l'utilisateur dite « mentonnière ».

Par ailleurs, la portion gauche (13a) de la sangle arrière (13) rejoint la portion gauche (12a) de la sangle avant (12) en un point de liaison (50), tandis que la portion droite (13b) de la sangle arrière (13) rejoint la portion droite (12b) de la sangle avant (12) en un point de liaison (51). On notera que les points de liaison (50, 51) sont avantageusement constitués par des pièces de confort réalisées par exemple à l'aide de cuir ou similaire.

Selon le mode de réalisation illustré et préféré de l'invention, les extrémités des portions respectivement gauche (12a) et droite (12b) de sangle avant (12) sont fixées à la coque du casque en des points d'accrochage (X) respectivement (Xa, Xb), disposés à l'intérieur de la coque, au niveau des parois latérales (7a, 7b), tandis que les extrémités arrière des portions gauche (13a) et droite (13b) de sangle arrière (13) se rejoignent en un point (Y) disposé au centre et à l'arrière à proximité de la bordure inférieure (10).

Bien entendu la sangle arrière (13) peut être une sangle continue dont la partie centrale arrière passe dans un passant, pour pouvoir éventuellement y coulisser.

Selon le mode de réalisation illustré du casque de protection, les moyens de maintien et de positionnement comportent selon l'invention des moyens de réglage en position (16) permettant le positionnement des points d'accrochage (X, Na, Xb) à la coque des extrémités des sangles avants gauche et droite, dans au moins deux positions, à savoir une position avant (PAV) et une position arrière (PAR), et/ou une position haute (PHA) et une position basse (PBA).

Selon le mode de réalisation préféré de l'invention, des moyens de réglage en position (16) permettant le positionnement des points d'accrochage (X) sont constitués par la coopération d'une pièce d'accrochage (17) avec une pièce d'indexage (19).

La pièce d'accrochage (17) est constituée par une boucle d'accrochage (170) destinée à recevoir ladite extrémité de la portion de sangle avant correspondante, et par une patte d'indexation (171)..

La pièce d'indexage (19) fixée à la coque, à l'intérieur de cette dernière, au niveau des portions latérales de paroi (7a, 7b), comprend une lumière de coulissement (18) ayant la forme d'un arc de cercle, ainsi qu'une pluralité de fenêtres de blocage (19a,19b,19c,19d) destinée à recevoir la patte d'indexation correspondante (171) permettant de définir une pluralités de positions. On notera que la lumière de coulissement est destinée à coopérer avec la boucle d'accrochage (170).

Selon le mode de réalisation préféré et illustré, la pièce d'indexage (19) disposée à l'intérieur de la coque au niveau des portions latérales de paroi (7a, 7b), est une pièce intermédiaire indépendante fixée avec blocage angulaire à la paroi intérieure (20) de la coque externe (2) (figure 2).

On notera que la patte d'indexation (171) est de forme complémentaire avec celle d'une pluralité de fenêtres de blocage angulaire (19a,19b,19c,19d), tandis que la dite patte est élastique pour permettre le changement de position par poussée manuelle sur ladite patte (171) logée dans une des fenêtres (19a ou 19b ou 19c ou 19d) et coulissement de la patte jusqu'à son logement dans une autre fenêtre de blocage.

Ainsi, les différentes positions (19a, 19b, 19c, 19d) de la patte d'indexation (171), par coopération avec les fenêtres correspondantes définissent différentes positions (190a, 190b, 190c, 190d) des points d'accrochage (X) à la coque des extrémités des sangles avants gauche te droite, à savoir dans au moins deux positions, une position avant (PAV) et une position arrière (PAR), et/ou une position haute (PHA) et une position basse (PBA).

Selon le mode préféré illustré aux figures 1 à 4, le dispositif permet au point d'accrochage (X) de prendre moins deux positions, une position avant haute(PAVH) et une position arrière basse (PARBA),

Selon le procédé de montage du casque selon l'invention, on fixe les deux extrémités (120a,120b) à la portion avant (7a,7b) de la coque externe (2), en réalisant les étapes suivantes :
a/insertion d'une partie de sangles (120a,120b) dans une boucle d'accrochage (17) comportant une patte de blocage (170) (figure 3a);
b/introduction de la boucle d'accrochage (17) dans une lumière (18) ménagée selon un arc de cercle (C) dans une pièce d'indexage angulaire (19) de façon à ce que la boucle (17) soit solidarisée à la pièce d'indexage (19) et qu'elle puisse coulisser le long de l'arc de cercle (C) et que sa patte de blocage (170) soit bloquée angulairement;
c/fixation de l'ensemble (16,17,18,19) constitué de la boucle d'accrochage, de la partie de sangles et de la pièce d'indexage (19) au casque par fixation de cette dernière avec blocage en position à l'intérieur de la coque externe (2).

Dans le mode de réalisation illustré, le blocage en position de la pièce d'indexage (19) est réalisé au moyen d'une patte également de blocage (191) insérée dans une cavité (21) de forme complémentaire ménagée à l'intérieur de la coque externe (2). Dans le mode de réalisation préféré de l'invention, une fois le blocage en position de la pièce d'indexage (19) réalisé, on procède à la fixation de l'ensemble par vissage au point de fixation(192) directement à l'intérieur de la coque externe (2).

En outre, il est à noter qu'afin d'obtenir encore un meilleur positionnement du casque de protection (1) sur la tête de l'utilisateur, la liaison des extrémités des portions gauche et droite des sangles arrières avec la coque se fait grâce à une pièce intermédiaire de liaison (14) ayant la forme d'un Y inversé.

Les moyens d'indexage angulaire ainsi prévus par l'invention permettent de positionner au mieux le casque de protection par rapport à la tête de l'utilisateur et plus particulièrement en tenant compte de la morphologie de la partie du menton de l'utilisateur

Bien entendu, l'invention n'est pas limitée aux modes de réalisation décrits et représentés à titre d'exemples, mais elle comprend aussi tous les équivalents techniques ainsi que leurs combinaisons.

On a compris que grâce aux moyens mis en oeuvre, différentes positions qui peuvent être prises pour l'accrochage de la jugulaire.Si dans le mode de réalisation illustré, les moyens des moyens de réglage en position permettent d'obtenir quatre positions (19a,19b,19c,19d) par blocage de la patte (170) dans l'une des quatre fenêtres (19a,19b,19c,19d), il peut tout aussi être prévu moins de quatre voir plus de positions.

Les figures 5, 6 et 7 représentent des variantes d'exécution.

Selon la figure 5 le déplacement du point d'accrochage (X) se fait de façon rectiligne pour pouvoir être déplacé du bas vers le haut et inversement et de l'avant (AR) vers l'avant (AV) et inversement, et ainsi être positionné et bloqué à l'endroit choisi.

Selon la variante représentée à la figure 6, la lumière de coulissement (18) de même que la pluralité des fenêtres de blocage (19a, 19b,19c,19d) sont disposées horizontalement (H). Ainsi, le réglage permet positionnement des points d'accrochage ( X) à la coque des des sangles avants gauche te droite, dans au moins deux positions, à savoir une position avant ( PAV) et une position arrière (PAR), et ainsi et ainsi être positionné et bloqué à l'endroit choisi.

Selon la variante représentée à la figure 7, la lumière de coulissement (18) de même que la pluralité des fenêtres de blocage (19a, 19b, 19c, 19d) sont disposées verticalement. Ainsi, le réglage permet positionnement des points d'accrochage (X) à la coque des extrémités des sangles avant gauche et droite, dans au moins deux positions, à savoir une position basse ( PBA)et une position haute ( PHA) et inversement, et ainsi être positionné et bloqué à l'endroit choisi.

On a compris que les moyens de positionnent (16) illustrés aux figures 1 à 5, constituaient des moyens d'indexation angulaire. Ce qui signifie que les moyens permettent de modifier l'angle (W) d'inclinaison des extrémités des sangles avant.

## Revendications

1. Casque de protection (1) formé en partie par une coque externe principale (2) de plan de symétrie longitudinal (P) et du type comportant des moyens de maintien et de positionnement (11,12) destinés à permettre sa fixation sur la tête d'un utilisateur, lesdits moyens comportant au moins un ensemble de sangles avant souples (12), à savoir une portion gauche de sangle (12a) et une portion de sangle droit (12b) formant la jugulaire (11) dont deux extrémités (120a,120b) sont fixées à la coque (2) en des points d'accrochage (X, Xa, Xb) disposés au niveau des portions latérales de paroi (7a, 7b) correspondante, **caractérisé en ce que** les moyens de maintien et de positionnement comportent des moyens de réglage en position (16) permettant le positionnement des points d'accrochage (X, Xa, Xb) à la coque des extrémités des sangles avants gauche et droite, dans au moins deux positions, à savoir une position avant (PAV) et une position arrière (PAR), et/ou une position haute (PHA) et une position basse (PBA).

2. Casque de protection (1) selon la revendication 1, **caractérisé en ce que** les moyens de réglage en position sont constitués par une boucle d'accrochage (17) de sangle en formant l'extrémité de sangle qui coopère dans une lumière de coulissement (18) ménagée le coulissement de la boucle d'accrochage (17) dans la lumière (18) étant destinée à être bloqué dans une pluralité de positions (19a,19b,19c,19d) constituant les différentes positions (190a, 190b, 190c, 190d).

3. Casque de protection (1) selon la revendication 2, **caractérisé en ce que** la boucle d'accrochage comporte une patte (170) de forme complémentaire avec celle d'une pluralité de fenêtres de blocage (19a,19b,29c,19d.) disposées parallèlement à la lumière, le changement de position étant réalisé par poussée manuelle sur la patte logée dans une des fenêtres (19a ou 19b ou 19c ou 19d) et coulissement de la patte jusqu'à son logement dans une autre fenêtre de blocage.

4. Casque de protection (1) selon la revendication 3, **caractérisé en ce que** la lumière (18) et les fenêtres de blocage (19a,19b,19c,19d) sont réalisées dans une pièce d'indexage (19) fixée à la coque, au niveau des portions de parois latérales (7a, 7b).

5. Casque de protection (1) selon la revendication 4, **caractérisé en ce que** la pièce d'indexage (19) est une pièce intermédiaire indépendante fixée à la portion de paroi latérale correspondante (7a, 7b).

6. Casque de protection selon la revendication 5, **caractérisé en ce que** la pièce d'indexage (19) est fixée à l'intérieur de la coque à la paroi intérieure (20) de la portion de paroi latérale correspondante (7a, 7b).

7. Casque de protection (1) selon l'une quelconque des revendications 4 à 6, **caractérisé en ce que** la lumière de coulissement (18) s'étend selon un arc de cercle.

8. Casque de protection (1) selon l'une quelconque des revendications 4 à 7, **caractérisé en ce que** la lumière de coulissement (18) est rectiligne.

9. Casque de protection (1) selon la revendication 8, **caractérisé en ce que** la lumière de coulissement (18) est inclinée par rapport à l'horizontale.

10. Casque de protection (1) selon la revendication 8, **caractérisé en ce que** la lumière de coulissement (18) s'étend horizontalement.

11. Casque de protection (1) selon la revendication 8, **caractérisé en ce que** la lumière de coulissement (18) s'étend verticalement.

12. Casque de protection (1) selon l'une quelconque des revendications précédentes, **caractérisé en ce que** les moyens de maintien et de positionnement comprennent une jugulaire (11) dite de type 3 points (Xa, Xb, Y)

13. Casque de protection (1) selon la revendication 12, **caractérisé en ce** la jugulaire (11) est constituée par un ensemble de sangles souples, à savoir une sangle avant (12) et une sangle arrière (13).

14. Casque de protection (1) selon la revendication 13, **caractérisé en ce que** la sangle avant (12) est constituée d'une portion gauche (12a) de sangle avant et d'une portion droite (12b) de sangle avant, tandis que la sangle arrière (13) est constituée par une portion gauche (13a) de sangle arrière et une portion droite (13b) de sangle arrière, tandis que la portion gauche (13a) de la sangle arrière (13) rejoint la portion gauche (12a) de la sangle avant (12) en un point de liaison (50), et que la portion droite (13b) de la sangle arrière (13) rejoint la portion droite (12b) de la sangle avant (12) en un point de liaison (51).

15. Casque de protection (1) selon la revendication 14, **caractérise en ce que** les extrémité arrière des portions respectivement gauche (13a) et droite (13b) de sangle arrière (13) se rejoignent en un point (Y) disposé au centre et à l'arrière à proximité de la bordure inférieure (10) de la coque (2).

## Claims

1. Protective helmet (1) formed in part by a main outer shell (2) having a longitudinal plane of symmetry (P) and of the type comprising retaining and positioning means (11, 12) intended to allow the helmet to be fixed on the head of a user, the said means comprising at least one set of flexible front straps (12), namely a left strap portion (12a) and a right strap portion (12b), forming the chinstrap (11) whose two ends (120a, 120b) are fastened to the shell (2) at attachment points (X, Xa, Xb) arranged on lateral portions of the corresponding wall (7a, 7b), **characterized in that** the retaining and positioning means comprise position adjustment means (16) enabling, from the attachment points (X, Xa, Xb) on the shell, the positioning of the ends of the left and right front straps in at least two positions, namely a front position (PAV) and a rear position (PAR), and/or a top position (PHA) and a bottom position (PBA).

2. Protective helmet (1) according to Claim 1, **characterized in that** the position adjustment means consist of a strap attachment buckle (17) forming the strap end which cooperates in a formed sliding slot (18), the sliding of the attachment buckle (17) in the slot (18) being intended to be locked in a plurality of positions (19a, 19b, 19c, 19d) constituting the various positions (190a, 190b, 190c, 190d).

3. Protective helmet (1) according to Claim 2, **characterized in that** the attachment buckle comprises a tab (170) with a shape complementing that of a plurality of locking apertures (19a, 19b, 19c, 19d) arranged parallel to the slot, the change of position being carried out by manually pushing the tab housed in one of the apertures (19a or 19b or 19c or 19d) and sliding the tab as far as its housing in another locking aperture.

4. Protective helmet (1) according to Claim 3, **characterized in that** the slot (18) and the locking apertures (19a, 19b, 19c, 19d) are produced in an indexing part (19) fastened to the shell, in the region of the lateral wall portions (7a, 7b).

5. Protective helmet (1) according to Claim 4, **characterized in that** the indexing part (19) is an independent intermediate part fastened to the corresponding lateral wall portion (7a, 7b).

6. Protective helmet according to Claim 5, **characterized in that** the indexing part (19) is fastened inside the shell to the inner wall (20) of the corresponding lateral wall portion (7a, 7b).

7. Protective helmet (1) according to any one of Claims 4 to 6, **characterized in that** the sliding slot (18) extends along an arc of a circle.

8. Protective helmet (1) according to any one of Claims 4 to 7, **characterized in that** the sliding slot (18) is rectilinear.

9. Protective helmet (1) according to Claim 8, **characterized in that** the sliding slot (18) is inclined with respect to the horizontal.

10. Protective helmet (1) according to Claim 8, **characterized in that** the sliding slot (18) extends horizontally.

11. Protective helmet (1) according to Claim 8, **characterized in that** the sliding slot (18) extends vertically.

12. Protective helmet (1) according to any one of the preceding claims, **characterized in that** the retaining and positioning means comprise a chin strap (11) of the 3-point type (Xa, Xb, Y).

13. Protective helmet (1) according to Claim 12, **characterized in that** the chin strap (11) consists of a set of flexible straps, namely a front strap (12) and a rear strap (13).

14. Protective helmet (1) according to Claim 13, **characterized in that** the front strap (12) consists of a left front strap portion (12a) and of a right front strap portion (12b), while the rear strap (13) consists of a left rear strap portion (13a) and a right rear strap portion (13b), while the left portion (13a) of the rear strap (13) joins the left portion (12a) of the front strap (12) at a connection point (50), and while the right portion (13b) of the rear strap (13) joins the right portion (12b) of the front strap (12) at a connection point (51).

15. Protective helmet (1) according to Claim 14, **characterized in that** the rear ends of the respectively left (13a) and right (13b) portions of the rear strap (13) join together at a point (Y) arranged at the centre and at the rear in the vicinity of the lower edge (10) of the shell (2).

## Patentansprüche

1. Schutzhelm (1), der teilweise aus einer äußeren Hauptschale (2) gebildet ist, die eine längliche Symmetrieebene (P) hat und von der Art ist, die Halte- und Positionierungsmittel (11, 12) umfasst, die dazu bestimmt sind, Befestigung des Helms auf dem Kopf eines Benutzers zu gestatten, wobei die Mittel mindestens eine Anordnung aus flexiblen vorderen Riemen (12) umfassen, und zwar einen linken Riemeriabschnitt (12a) und einen rechten Riemenabschnitt (12b), die das Kinnband (11) bilden, dessen beide Enden (120a, 120b) an der Schale (2) an Einhängepunkten (X, Xa, Xb) befestigt sind, die an den seitlichen Abschnitten der entsprechenden Wand (7a, 7b) angeordnet sind, **dadurch gekennzeichnet, dass** die Halte- und Positionierungsmittel Positionsverstellmittel (16) umfassen, die die Positionierung der Enden der vorderen linken und rechten Riemen an Einhängepunkten (X, Xa, Xb) der Schale in mindestens zwei Positionen gestatten, und zwar einer vorderen Position (PAV) und einer hinteren Position (PAR) und/oder einer hohen Position (PHA) und einer niederen Position (PBA).

2. Schutzhelm (1) nach Anspruch 1, **dadurch gekennzeichnet, dass** die Positionsverstellmittel aus einer Riemeneinhängeschnalle (17) bestehen, die das Riemenende bildet, das in einem ausgebildeten Gleitloch (18) zusammenwirkt, wobei das Gleiten der Riemeneinhängeschnalle (17) in dem Loch (18) in mehreren Positionen (19a, 19b, 19c, 19d) arretiert werden soll, die die verschiedenen Positionen (190a, 190b, 190c, 190d) darstellen.

3. Schutzhelm (1) nach Anspruch 2, **dadurch gekennzeichnet, dass** die Einhängeschnalle eine Lasche (170) umfasst, deren Form zu der von mehreren Arretierungsfenstern (19a, 19b, 19c, 19d) komplementär ist, die parallel zu dem Loch angeordnet sind, wobei die Positionsänderung durch manuellen Druck auf die in einem der Fenster (19a oder 19b oder 19c oder 19d) sitzende Lasche und **dadurch** durchgeführt wird, dass die Lasche so lange geschoben wird, bis sie in einem anderen Arretierungsfenster sitzt.

4. Schutzhelm (1) nach Anspruch 3, **dadurch gekennzeichnet, dass** das Loch (18) und die Arretierungsfenster (19a, 19b, 19c, 19d) in einem Rastteil (19) ausgeführt sind, das an seitlichen Wandabschnitten (7a, 7b) an der Schale befestigt ist.

5. Schutzhelm (1) nach Anspruch 4, **dadurch gekennzeichnet, dass** das Rastteil (19) ein unabhängiges Zwischenteil ist, das am entsprechenden seitlichen Wandabschnitt (7a, 7b) befestigt ist.

6. Schutzhelm nach Anspruch 5, **dadurch gekennzeichnet, dass** das Rastteil (19) im Inneren der Schale an der Innenwand (20) des entsprechenden seitlichen Wandabschnitts (7a, 7b) befestigt ist.

7. Schutzhelm (1) nach einem der Ansprüche 4 bis 6, **dadurch gekennzeichnet, dass** sich das Gleitloch (18) in einem Kreisbogen erstreckt.

8. Schutzhelm (1) nach einem der Ansprüche 4 bis 7, **dadurch gekennzeichnet, dass** das Gleitloch (18) geradlinig ist.

9. Schutzhelm (1) nach Anspruch 8, **dadurch gekennzeichnet, dass** das Gleitloch (18) bezüglich der Horizontalen geneigt ist.

10. Schutzhelm (1) nach Anspruch 8, **dadurch gekennzeichnet, dass** sich das Gleitloch (18) horizontal erstreckt.

11. Schutzhelm (1) nach Anspruch 8, **dadurch gekennzeichnet, dass** sich das Gleitloch (18) vertikal erstreckt.

12. Schutzhelm (1) nach einem der vorhergehenden Ansprüche, **dadurch gekennzeichnet, dass** die Halte- und Positionierungsmittel ein so genanntes Dreipunkt-Kinnband (Xa, Xb, Y) umfassen.

13. Schutzhelm (1) nach Anspruch 12, **dadurch gekennzeichnet, dass** das Kinnband (11) aus einer Anordnung aus flexiblen Riemen, und zwar aus einem vorderen Riemen (12) und einem hinteren Riemen (13) besteht.

14. Schutzhelm (1) nach Anspruch 13, **dadurch gekennzeichnet, dass** der vordere Riemen (12) aus einem linken Abschnitt (12a) des vorderen Riemens und einem rechten Abschnitt (12b) des vorderen Riemens besteht, während der hintere Riemen (13) aus einem linken Abschnitt (13a) des hinteren Riemens und einem rechten Abschnitt (13b) des hinteren Riemens besteht, während der linke Abschnitt (13a) des hinteren Riemens (13) an einem Verbindungspunkt (50) mit dem linken Abschnitt (12a) des vorderen Riemens (12) verbunden ist, und dass der rechte Abschnitt (13b) des hinteren Riemens (13) an einem Verbindungspunkt (51) mit dem rechten Abschnitt (12b) des vorderen Riemens (12) verbunden ist.

15. Schutzhelm (1) nach Anspruch 14, **dadurch gekennzeichnet, dass** die hinteren Enden des linken (13a) bzw. rechten (13b) Abschnitts des hinteren Riemens (13) an einem Punkt (Y) miteinander verbunden sind, der in der Mitte und hinten in der Nähe des unteren Rands (10) der Schale (2) angeordnet ist.
